# EUROPÄISCHE PATENTSCHRIFT

(11) **EP 0 399 948 B1**
(45) Veröffentlichungstag und Bekanntmachung des Hinweises auf die Patenterteilung: **02.11.1994**
(21) Anmeldenummer: 90810340.1
(22) Anmeldetag: 04.05.1990
(51) Int. Cl.: B65B 9/06, B65B 23/18

(54) **Verfahren und Vorrichtung zum kontinuierlichen Herstellen von Packungen**
Method and device for continuously making packages
Procédé et appareil pour la fabrication en continu d'emballages

(30) Priorität: 24.05.1989 CH 1947/89
(43) Veröffentlichungstag der Anmeldung: 28.11.1990
(73) Patentinhaber: SIG Schweizerische Industrie-Gesellschaft, 8212 Neuhausen am Rheinfall (CH)
(72) Erfinder: Ziegler, Beda, CH-8200 Schaffhausen (CH); Wanner, Ernst, CH-8200 Schaffhausen (CH)
(74) Vertreter: Schick, Carl

(56) Entgegenhaltungen:
- DE-A- 2 800 658
- GB-A- 1 444 277
- NL-A- 8 003 993

## Beschreibung

Die vorliegende Erfindung betrifft ein Verfahren und eine Vorrichtung zum kontinuierlichen Herstellen von Packungen gemäss dem Oberbegriff des Patentanspruchs 1 bzw. 5.

Bei der kontinuierlichen Verpackung von Biscuits werden oft zwischen einer Schlauchfalteinrichtung und einer Querheizung sogenannte Produktesicherungen wie Bänder, Ketten mit Haltern, das heisst mit Fingern, Ketten mit Pressstücken und dgl. auf die Biscuits-Gruppen oder in den Gruppenzwischenräumen angewendet. Aus der GB-A-1 444 277 ist beispielsweise eine Vorrichtung bekannt, bei der die Gegenstände von umlaufenden Haltern gehalten werden und bei der sich die Schlauchfördermittel für den Weitertransport des Schlauches in einem Bereich zwischen einer Siegeleinrichtung und den Schlauchfaltmitteln befindet.
Solche Produktesicherungen, die den Schlauch hart oder weich, beispielsweise auch über Schaumgummi oder Blattfedern berühren können, sind auf die Produkteabmessungen und Toleranzen ausgelegt. Für jede neue Produkt-Abmessung muss eine geeignete Sicherungseinrichtung bereit stehen, die mit der alten ausgetauscht werden kann.

Dies verursacht grosse Aufwendungen; insbesondere ergeben sich Schwierigkeiten und eine Verminderung der Betriebssicherheit bei grossen Produkt-Toleranzen, die an sich gewünscht wären.

Solche Verpackungsmaschinen weisen manchmal auch Saugeinrichtungen auf, die nach dem Schlauchvorschub-Mittel in Förderrichtung gesehen und/oder im Bereich der Querheizungen angeordnet sind, um eine Aufblähung der Packungen zu vermeiden oder eine bessere Quersiegelung und damit schönere Zwickelfalten zu ermöglichen. Eine derartige Verpakkungsmaschine ist beispielsweise aus der DE-A-28 00 658 bekannt. Damit werden jedoch die angezeigten Nachteile nicht behoben.

Solche Nachteile werden erfindungsgemäss durch ein Verfahren mit den im kennzeichnenden Teil des Anspruchs 1 angegebenen Merkmalen gelöst. Die Vorrichtung zur Durchführung dieses Verfahrens ist im Anspruch 5 und andere vorteilhafte Ausgestaltungen der Erfindung in weiteren abhängigen Ansprüchen angegeben.

Im folgenden wird die Erfindung beispielsweise anhand einer Zeichnung näher erläutert. Es zeigen:
- Fig. 1: einen schematischen Längsquerschnitt durch die erfindungsgemässe Vorrichtung,
- Fig. 2: einen perspektivischen Ausschnitt von Fig. 1 in grösserem Massstab,
- Fig. 3: einen Schnitt durch die Linie AA in Fig. 1,
- Fig. 4 bis 6: eine schematische Sequenzdarstellung der Bewegung des Rückhaltefingers und des Mitnehmers einer solchen Vorrichtung.

Die Vorrichtung nach Fig. 1 weist eine Transportkette 1 auf, auf der zwei Stapel 2, 3 hochkant stehender Biskuits transportiert werden, wobei der Stapel 3 sich teilweise in einem Schlauchfaltmittel oder Faltkasten 4 befindet. Nach dem Faltkasten 4 und unterhalb der Förderebene ist eine Saugkammer 5 vorhanden, in der ein Umlenkrad 6 für die Transportkette 1 als erstes Transportmittel untergebracht ist. Nach der Saugkammer 5 in Förderrichtung sind eine Abzugswalze 7, zwei gegebenenfalls elektrisch beheizte Siegelwalzen 8 und 9 und eine Quersiegelwalze 10 vorhanden, die beim zweiten Transport mitwirken. An der Förderkette 1 sind in gleichen Abständen Mitnehmer 11, 11′, 11˝, .... und Rückhaltefinger 12, 12′, ... angeordnet. Die auf oberer Führung 13 aufliegende Förderkette 1 tritt oben in die Saugkammer 5 ein und unten bei einer unteren Führung 14 heraus. Der Innenraum der Saugkammer 5 ist über einen Saugkanal 15 mit einem Ventilator 16 verbunden, die eine Saugeinrichtung bilden. Die Oeffnung des Saugkanals 15 ist mit einer verschiebbaren Drosselplatte 17 graduell verschliessbar. Die Saugkammer 5 weist eine mit der Atmosphäre kommunizierende Oeffnung auf, die über eine ebenfalls verschiebbare Verschlussplatte 18 verschliessbar ist. Die Vorrichtung nach Fig. 1 weist auch eine Folienrolle 19 auf, von der eine Folie 20 zur Herstellung der Packungen gezogen wird.

In Fig. 2 sind der Faltkasten 4, die Saugkammer 5 mit dem Saugkanal 15 und zwei Rollen 7′, 7˝ der Abzugwalze 7 (Fig. 1) schematisch dargestellt.

Fig. 3 zeigt eine Ansicht von hinten der Saugkammer 5, des Saugkanals 15 und des Ventilators 16. In Fig. 3 sind auch die Transportkette 1, ein Rückhaltefinger 51, ein Mitnehmer 52, die obere Führung 13 und die untere Führung 14 ersichtlich. Insbesondere soll auf die Oeffnungen 53 und 54 hingewiesen werden, durch die die Förderkette 1 in die Saugkammer 5 hinein bzw. aus ihr heraustritt.

Die erfindungsgemässe Vorrichtung funktioniert folgendermassen:
Die zwischen den Mitnehmern 11 und den Rückhaltefingern 12 hochkant auf der Förderebene gestapelten Biscuits werden gruppenweise durch die Transportkette 1 zum Faltkasten 4 transportiert. Im Faltkasten 4 wird auf an sich bekannte Weise das Verpackungsmaterial 20 schlauchförmig um die zu verpackenden Biscuits oder anderen Gegenstände gelegt, wobei auf der unteren Seite eine vorstehende Längsnaht 21 entsteht, die von den angetriebenen Walzen 7, 8, 9, die beispielsweise je ein Rollenpaar (7′, 7˝ in Fig. 2) umfassen kann, erfasst wird, um den Schlauch weiterzufördern. Gleichzeitig wird die Längsnaht 21 durch die Siegelwalzen 8 und 9 verschweisst. Der Schlauch 20 mit den eingeschlossenen Gegenständen gelangt dann in die Quersiegelwalze 10 zum Herstellen der Querschweissstelle, um jeweils ein Ende der Verpackung zu verschweissen. Die Gegenstände werden somit durch die Förderkette 1 nur bis zur Höhe der Saugkammer 5 transportiert, wo die Mitnehmer 11′ und Rückhaltefinger 12′ in der aus den Figuren 4 bis 6 sequentiell dargestellten Weise umkippen. Durch die Wirkung des Ventilators 16 entsteht in der Saugkammer 5 ein Unterdruck, der sich durch den ganzen Schlauchinnenraum fortpflanzen kann. Dieser Druck ist ruckartigen Schwankungen ausgesetzt, die beim Durchgang der Rückhaltefinger 12 bzw. der Mitnehmer 11 durch die Oeffnungen 53 und 54 entstehen, weil dann die effektive Oeffnungsfläche dieser Oeffnungen geringer ist. Der Ventilator 16 muss daher genügend kräftig sein, um die Luft aufzusaugen, die in grösseren oder kleineren Mengen durch diese Oeffnungen fliesst. Zweckmässigerweise kann ein überdimensionierter Ventilator 16 vorgesehen sein, dessen Vakuumwirkung durch die Platten 17 und 18 reduziert wird. Die erwähnten ruckartigen Unterdruckeinwirkungen erzeugen bei gewissen Schlauchmaterialien derart leichte kaum sichtbare permanente Deformationen der Schlauchfolie um die Kanten der Gegenstände herum, dass dadurch die Gegenstände nicht umfallen, wenn sie nach ihrem Durchgang durch den Faltkasten nicht mehr von einem Rückhaltefinger 12′ und einem Mitnehmer 11′, sondern nur noch vom Schlauch gehalten werden. In Fig. 1 befinden sich das Ende des Faltkastens 4 und der Anfang der Saugkammer 5 in derselben Ebene AA. Wenn der Rückhaltefinger 51 (Fig. 3) durch die Oeffnung 53, die sich in der Ebene AA befindet, in die Saugkammer 5 hineinkommt, ergibt sich ein erster momentaner Unterdruckstoss, der sich insbesondere auf das erste Biscuit der Gruppe 3 und auf das letzte Biscuit der vorhergehenden Gruppe 3′ in der Transportrichtung wie oben erwähnt auswirkt, während beide Biscuits noch vom Rückhaltefinger 12′ beziehungsweise vom Mitnehmer 11′ gehalten werden. Beim Durchgang des Mitnehmers 11˝ durch die untere Oeffnung 54 (Fig. 3) ergibt sich ein zweiter momentaner Unterdruckstoss, der den beschriebenen Effekt unterstützt. Eine weitere Unterstützung des beschriebenen Effekts kann auch erreicht werden, indem man ein gleichzeitiges Durchgehen der Rückhaltefinger und/oder Mitnehmer durch die Oeffnungen 53 und 54 in einem Moment vorsieht, in dem das erste Biscuit einer Gruppe 3 und das letzte Biscuit der vorhergehenden Gruppe 3′ noch gehalten werden. Es hat sich jedoch gezeigt, dass diese zusätzliche Unterstützung nicht bei allen Verpackungsmaterialien erforderlich ist. Die momentanen Unterdruckstösse können auch derart vorgesehen sein, dass das Ende des Faltkastens 4 nicht mit dem Anfang der Saugkammer 5 bündig ist. In bezug auf Fig. 1 kann daher die Saugkammer 5 sowohl nach rechts als auch nach links verschoben sein. Der Unterdruck kann beispielsweise zwischen 0,03 bis 0,1 mWS (ca. 300 bis 1000 Pascal) sein, wobei diese Grenzen nicht zwingend sind.

Bei anderen Verpackungsmaterialien, die die oben erwähnten permanenten Deformationen nicht zeigen, kann die Verschlussplatte 18 und/oder die Drosselplatte 17 derart eingestellt werden, dass die Unterdruckänderungen weniger als +/- 0,01 mWS betragen. Dabei ist es auch möglich, den Verschluss 18 und/oder die Drossel 17 derart im Takt mit den Durchgängen der umlaufenden Halter 11, 12′ oder 51, 53 durch die Oeffnungen 53 und 54 zu steuern, dass der Unterdruck in der Saugkammer 5 nur kleinen Schwankungen unterworfen wird. Der Mechanismus, mit dem diese Platten 17, 18 gesteuert werden können, wird in den Figuren nicht dargestellt, weil seine Herstellung keine besonderen Schwierigkeiten für den Fachmann bietet.

## Patentansprüche

1. Verfahren zum kontinuierlichen Herstellen von Pakkungen von Gruppen hochkant stehender Gegenstände durch einen umhüllenden Schlauch mit Flossenlängsnaht und zwei Querflossen, wobei die Gegenstände zu Schlauchfaltmitteln (4) geführt werden, wo ein Verpackungsmaterial (20) schlauchförmig um eine Gruppe dieser Gegenstände gelegt wird, wobei der vorderste und hinterste Gegenstand der einzelnen Gruppen (3, 3') von Gegenständen während eines ersten Transportabschnitts solange von umlaufenden Haltern (12, 11, 12', 11') eines um ein stromabwärtiges Umlenkorgan (6) geführten ersten Transportmittels (1) gehalten werden, bis die Stützung durch den Schlauch als zweites Transportmittel übernommen wird, und wobei dieser Schlauch (20) mit Hilfe von Schlauchfördermitteln (7, 8, 9) weiter transportiert wird, die sich in einem Bereich zwischen einer Siegeleinrichtung (10) und den Schlauchfaltmitteln (4) befinden, dadurch gekennzeichnet, dass im Schlauch (20) vor den Schlauchfördermitteln (7, 8, 9) und beim Umlenkorgan (6) des ersten Transportmittels ein Unterdruck erzeugt wird, um das Verpackungsmaterial (20) an die Kanten der Gegenstände (3') zu pressen.

2. Verfahren nach Anspruch 1, dadurch gekennzeichnet, dass sich der Unterdruck im Bereich von 300 Pa bis 1000 Pa befindet.

3. Verfahren nach Anspruch 1 oder 2, dadurch gekennzeichnet, dass der Unterdruck im Maschinentakt variert.

4. Verfahren nach Anspruch 3, dadurch gekennzeichnet, dass die im Maschinentakt variierenden Unterdruckänderungen weniger als ± 100 Pa betragen.

5. Vorrichtung zur Durchführung des Verfahrens nach einem der Ansprüche 1 bis 4, mit einem umlaufende Halter (12, 11, 12', 11',....) zum Aufrechthalten der Gegenstände aufweisenden ersten Transportmittel (1) für die Gegenstände, das über ein stromabwärtiges Umlenkorgan (6) geführt ist, mit Schlauchfaltmitteln (4) zur Formung eines Schlauches (20) um jede Gruppe dieser Gegenstände und mit Schlauchfördermitteln (7, 8, 9) für den Weitertransport des die Gruppen enthaltenden Schlauches (20), die sich in einem Bereich zwischen einer Siegeleinrichtung (10) und den Schlauchfaltmitteln (4) befinden, dadurch gekennzeichnet, dass das Umlenkorgan (6) in einer Saugkammer (5) angeordnet ist, die an eine Vakuumquelle (16) angeschlossen ist, und dass sich diese Saugkammer (6) vor den Schlauchfördermitteln (7, 8, 9) befindet.

6. Vorrichtung nach Anspruch 5, dadurch gekennzeichnet, dass die Saugkammer (5) je eine Oeffnung (53;54) aufweist, durch die die umlaufenden Halter (11,12';51,52) ein- und austreten.

7. Vorrichtung nach Anspruch 6, dadurch gekennzeichnet, dass in der Saugkammer (5) die Umlenkeinrichtung mit Achse und Umlenkrad (6) vorhanden ist.

8. Vorrichtung nach Anspruch 6 oder 7, dadurch gekennzeichnet, dass die Saugkammer (5) eine weitere Oeffnung mit einem einstellbaren Verschluss (18) und/oder die Saugeinrichtung (15,16) eine einstellbare Drossel (17) aufweist.

9. Vorrichtung nach Anspruch 8, dadurch gekennzeichnet, dass der Verschluss (18) und/oder die Drossel (17) derart im Takt mit den Durchgängen der umlaufenden Kalter (11,12';51,52) durch die zwei ersten Oeffnungen (53,54) steuerbar sind, dass der Unterdruck in der Saugkammer (5) nur kleinen Schwankungen unterworfen ist.

## Claims

1. A method for continuously producing packages of groups of edgewise stacked items by means of an enveloping tube having a fin-type longitudinal seam and two transverse fins, wherein the items are conveyed to the tube folding means (4), where a packaging material (20) in the form of a tube is placed about a group of the items, wherein the foremost and rearmost item of the individual groups (3, 3') of items are held during a first transportation portion by rotating retainers (12, 11, 12', 11') of a first transportation means (1) guided around a downstream guide member (6) until the support is assumed by the tube as the second transportation means and wherein this tube (20) is further transported with the aid of tube conveying means (7, 8, 9), which are located in a region between a sealing device (10) and the tube folding means (4) characterised in that a negative pressure is produced in the tube (20) in advance of the tube conveying means (7, 8, 9) and at the guide member (6) of the first transportation means, in order to press the packaging material (20) against the edges of the items (3').

2. A method according to claim 1, characterised in that the negative pressure is in the region of 300 Pa to 1000 Pa.

3. A method according to claim 1 or 2, characterised in that the negative pressure varies in time with the machine.

4. A method according to claim 3, characterised in that the changes in the negative pressure, which varies in time with the machine, amount to less than ± 100 Pa.

5. A device for carrying out the method according to any one of claims 1 to 4, having a rotating retainer (12, 11, 12', 11', .....) for the purpose of holding the items upright and comprising the first transportation means (1) for the items, which is guided by way of a downstream guide member (6), having a tube folding means (4) for shaping a tube (20) around each group of these items, and having tube conveying means (7, 8, 9) for the further transportation of the tube (20) containing the groups, which are located in a region between a sealing device (10) and the tube folding means (4), characterised in that the guide member (6) is disposed in an intake chamber (5), which is connected to a negative pressure source (16) and that this intake chamber (6) is located in advance of the tube conveying means (7, 8, 9).

6. A device according to claim 5, characterised in that the intake chamber (5) comprises in each case an opening (53;54) through which the rotating retainer (11,12'; 51, 52) move in and out.

7. A device according to claim 6, characterised in that the guide device having an axis and guide wheel (6) is disposed in the intake chamber (5).

8. A device according to claims 6 or 7, characterised in that the intake chamber (5) comprises a further opening having an adjustable closure device (18) and/or the intake device (15,16) comprises an adjustable restrictor (17).

9. A device according to claim 8, characterised in that the closure device (18) and/or the restrictor (17) can be controlled by the two first openings (53, 54) in time with the passing through of the rotating retainers (11,12'; 51, 52) in such a way that the negative pressure in the intake chamber (5) is only subjected to small fluctuations.

## Revendications

1. Procédé pour la fabrication en continu d'emballages de groupes d'objets se trouvant de chant au moyen d'un tube d'enveloppement comportant un Joint longitudinal formant nervure et deux joints transversaux, les objets étant amenés à des moyens (4) de plissage de tube, dans lesquels un matériau (20) d'emballage est placé sous la forme d'un tube autour d'un groupe de ces objets, le premier et le dernier objets de chacun des groupes (3, 3') d'objets étant maintenus, pendant une première section de transport, par des dispositifs (12, 11, 12', 11') de maintien à déplacement circulaire d'un premier dispositif (1) de transport guidé autour d'un organe (6) de renvoi disposé en aval jusqu'à ce que la fonction de support soit reprise par le tube constituant un deuxième dispositif de transport et ce tube (20) étant transporté plus loin grâce à des moyens (7, 8, 9) de transport de tube qui se trouvent dans une zone entre un dispositif (10) de scellement et les moyens (4) de plissage du tube, caractérisé en ce que, dans le tube (20), avant les moyens (7, 8, 9) de transport de tube et au niveau de l'organe (6) de renvoi du premier dispositif de transport est créée une dépression pour presser le matériau (20) d'emballage sur les arêtes des objets (3').

2. Procédé selon la revendication 1, caractérisé en ce que la dépression a une valeur comprise dans le domaine de 300 Pa à 1000 Pa.

3. Procédé selon l'une quelconque des revendications 1 ou 2, caractérisé en ce que la dépression varie selon une cadence réglée mécaniquement.

4. Procédé selon la revendication 3, caractérisé en ce que les variations de dépression variant selon une cadence fixée mécaniquement ont une valeur inférieure à +/- 100 Pa.

5. Dispositif pour la mise en oeuvre du procédé selon l'une quelconque des revendications 1 à 4, comprenant un premier dispositif (1) de transport destiné aux objets et qui comporte un dispositif (12, 11, 12', 11', ...) de maintien à déplacement circulaire destiné au maintien de chant des objets et qui est entraîné par un organe (6) de renvoi disposé en aval, des moyens (4) de plissage de tube destinés à former un tube (20) autour de chaque groupe desdits objets et des moyens (7, 8, 9) de transport de tube pour le transport plus loin du tube (20) contenant les groupes, lesdits moyens (7, 8, 9) de transport de tube se trouvant dans une zone entre un dispositif de scellement (10) et les moyens (4) de plissage du tube, caractérisé en ce que l'organe (6) de renvoi est disposé dans une chambre d'aspiration (5) qui est reliée à une source de vide (16) et en ce que cette chambre d'aspiration (5) se trouve avant les moyens (7, 8, 9) de transport de tube.

6. Dispositif selon la revendication 5, caractérisé en ce que la chambre d'aspiration (5) comporte à chaque fois une ouverture (53; 54) à travers laquelle les dispositifs (11, 12'; 51, 52) de maintien à déplacement circulaire entrent et sortent.

7. Dispositif selon la revendication 6, caractérisé en ce que dans la chambre d'aspiration (5) est prévu un dispositif de renvoi comprenant un axe et une roue de renvoi (6).

8. Dispositif selon l'une quelconque des revendications 6 ou 7, caractérisé en ce que la chambre d'aspiration (5) comporte une autre ouverture comportant une fermeture réglable (18) et/ou le dispositif d'aspiration (15, 16) comporte un clapet réglable (17).

9. Dispositif selon la revendication 8, caractérisé en ce que la fermeture (18) et/ou le clapet (17) peuvent être commandés en cadence par rapport aux mouvements de traversée des dispositifs (11, 12' 51, 52) de maintien à déplacement circulaire à travers les deux premières ouvertures (53, 54) de telle sorte que la dépression existant dans la chambre d'aspiration (5) ne soit soumise qu'à de faibles variations.
